# EUROPÄISCHE PATENTSCHRIFT

(11) **EP 0 392 273 B1**
(45) Veröffentlichungstag und Bekanntmachung des Hinweises auf die Patenterteilung: **10.11.1993**
(21) Anmeldenummer: 90105996.4
(22) Anmeldetag: 29.03.1990
(51) Int. Cl.: B65D 21/02, B65D 1/24, B65D 6/24

(54) **Teilbarer Kunststoff-Flaschenkasten**
Divisible plastic bottle case
Casier à bouteilles divisible en plastique

(30) Priorität: 14.04.1989 DE 3912321
(43) Veröffentlichungstag der Anmeldung: 17.10.1990
(73) Patentinhaber: Split-Box Patentverwertung KG, 44137 Dortmund (DE)
(72) Erfinder: Cremer, Peter, D-4600 Dortmund 1 (DE)
(74) Vertreter: Henfling, Fritz, Dipl.-Ing.

(56) Entgegenhaltungen:
- EP-A- 0 048 006
- EP-A- 0 388 504
- DE-A- 3 533 114
- DE-U- 7 923 328

## Beschreibung

Die Erfindung betrifft einenteilbaren zweiteiligen Kunststoff-Flaschenkasten.

In horizontaler Richtung teilbare Flaschenkästen sind beispielsweise durch die EP-A-0 048 006 und die DE-A-3 533 114 beschrieben.

In zwei Teilstücke aufteilbare und aus den Teilstücken dann auch wieder zusammensetzbare Flaschenkästen insbesondere für die Bereithaltung von Bier, Mineralwässern, Säften und Erfrischungsgetränken, erleichtern die Handhabung solcher als Ganzes unhandlichen Kästen durch den Verbraucher. Sie finden dann auch zunehmend Verwendung. Voraussetzung für die Verwendbarkeit solcher teilbarer Flaschenkästen ist, daß der aus den Teilstücken gebildete Kasten nicht nur hinreichend stabil ist, sondern auch gegen eine ungewollte Zerlegung gesichert ist. Für die Zusammenfassung der Teilstücke zum Kasten bieten sich verschiedene Lösungen an. Diese Erfindung greift zurück auf einen teilbaren Flaschenkasten, bei dem die Kupplung der Teilstücke nach dem Nut-Federprinzip erfolgt. Soweit diese Lösung in den Unterlagen zum DE-Gebrauchsmuster 79 23 328 bereits angesprochen ist, ist dort eine realistische Sicherung der zum Kasten zusammengesetzten Kastenteilstücke nicht offenbart. Die ungesicherte Verbindung der Kastenteilstücke kann sowohl beim Abfüller als auch beim Händler in unerwünschter Weise zu einer ungewollten Trennung der zum Kasten zusammengefaßten Teilstücke mit Folgen für den Betriebsablauf führen. Ein solcher ungesicherter Kasten hat dann auch keinen Eingang in die Praxis gefunden.

Ausgehend vom im vorausgehenden umrissenen Stand der Technik liegt der Erfindung die Aufgabe zugrunde, den gattungsgemäßen teilbaren, zur Kupplung der Kastenteilstücke auf das Nut-Federprinzip zurückgreifenden Flaschenkasten so auszugestalten, daß ein ungewolltes Zerlegen des aus den Kastenteilstücken zusammengesetzten Kastens nicht eintreten kann.

Die Aufgabe wird bei dem eingangs umrissenen gattungsgemäßen teilbaren Flaschenkasten durch eine Ausgestaltung dieses Kastens entsprechend den Merkmalen des Anspruchs 1 gelöst.

Ausgestaltungen der Erfindung ergeben sich aus den Unteransprüchen.

Auf diese Weise wird unter Rückgriff auf das vergleichsweise einfache Kupplungssystem nach dem Nut-Federprinzip die Zusammenfassung der Kastenteilstücke zum kompletten Kasten in einer Weise sichergestellt, die ein ungewolltes Zerlegen des Kastens in seine Teilstücke mit Sicherheit unterbindet. Der das Nut-Federprinzip als Kupplung verwendende teilbare Flaschenkasten wird somit in wünschenswerter Weise für den Einsatz in der Praxis verwendbar.

In der Zeichnung ist die Erfindung anhand eines Ausführungsbeispiels weitergehend erläutert. Es zeigen:
- Fig. 1: den neuen teilbaren Flaschenkasten in schaubildlicher Darstellung,
- Fig. 2: den Kasten in einer Ansicht in Richtung des Pfeiles II in Fig. 1, abgebrochen und teilweise aufgebrochen,
- Fig. 3: den Kasten in Draufsicht, abgebrochen,
- Fig. 4: den Kasten im fortgeschrittenen Teilungsstadium in einer der Fig. 2 entsprechenden Darstellung.

Der Kasten besteht aus den identischen Teilstücken 11 und 11′ mit den Außenwänden 111, 112, 113, dem Boden 114 sowie der Hilfswand 116. Die Wand- und in der Regel dann auch die Bodenelemente 111 bis 116 sind in an sich bekannter Weise mit Aussparungen bzw. Durchbrüchen versehen. Außerdem sind die Kastenteilstücke 11, 11′ in an sich bekannter Weise in eine Mehrzahl von jeweils eine Flasche aufnehmenden Fächern unterteilt.

Jedes Kastenteilstück 11, 11′ ist am Übergang der Hilfswand 116 in die Außenwand 111 mit einer sich über die Höhe des Kastens erstreckenden, durchgängigen, hinterschnittenen Nut 117 versehen und am Übergang der Hilfswand 116 in die der Außenwand 111 gegenüberliegenden Außenwand 113 mit einer über die Hilfswand 116 vorspringenden, auf den Querschnitt der Nut 117 ausgelegten, sich über die Höhe des Kastens erstreckenden Feder 118. Aus den sich bei den nach Wenden eines der Kastenteilstücke um 180° zum Kasten zusammengefügten Kastenteilstücken 11 u. 11′ in die Nuten 117 einfügenden Federn 118 resultiert eine formschlüssige, eine Trennung der Kastenteilstücke im Sinne der Doppelpfeile D und E in Fig. 1 unterbindende Verbindung der Kastenteilstücke. Unbehindert bleibt zunächst jedoch noch das Trennen der zum Kasten zusammengefügten Kastenteilstücke 11 u. 11′ durch eine Bewegung der Kastenteilstücke gegeneinander im Sinne des Doppelpfeiles F in Fig. 1.

Weiterer Bestandteil der Kastenteilstücke 11, 11′ sind Tragbügel 119, die an den Wandelementen 111 und 113 der Kastenteilstücke angelenkt (121) aus der in Fig. 1 dargestellten Position im Sinne der Pfeile G in Fig. 1 in die Tragposition verschwenkbar sind. Ausgebildet sind die Kastenteilstücke im Bereich ihrer Oberkante in der Weise, daß die Bügel 119 im gegen die Kastenteilstücke zurückverschwenkten Zustand (Pfeile G′ in Fig. 1) nicht über die Außenwandungen 111 bis 113 vorspringen.

Zwecks Unterbindung einer ungewollten Trennung der Teilstücke 11 u. 11′ des zusammengesetzten Kastens durch Verlagerung der Teilstücke gegeneinander im Sinne des Doppelpfeiles F in Fig. 1, ist der an der Außenwand 113 der Kastenteilstücke 11, 11′ angelenkte Schenkel 1191′ des Tragbügels 119 mit einem bei gegen das Kastenteiltück zurückverschwenktem Bügel über die Hilfswand 116 vorspringenden, sich zu seinem freien Ende 1193 hin verjüngenden Ansatz 1192 versehen und die der Außenwand 113 gegenüberliegende Außenwand 111 der Kastenteilstücke 11, 11′ in der Flucht des ansatzlosen Bügelschenkels 1191′ des angesetzten Kastenteilstückes 11 bzw. 11′ mit einer vom Stoß ausgehenden, eine Aufnahme bildenden Aussparung 1111, in die der Ansatz 1192 hineinverschwenkt. Die Aufnahme 1111 weist eine obere Begrenzung 1112 auf, gegen die der abgesetzte Bereich 1194 des in die Aufnahme 1111 hineinverschwenkten Ansatzes 1192 aufläuft (insbesondere Fig. 2), ihre Tiefe T nimmt ausgehend vom Auftreffbereich des in die Aufnahme 1111 hineinverschwenkenden Bügelschenkelansatzes 1192 auf den Stoß des angesetzten Kastenteilstückes 11 bzw. 11′ entsprechend dem Verlauf der Stirnseite des Ansatzes 1192 beim weiteren Verschwenken stetig mit der Maßgabe zu, daß es beim Auflaufen des Ansatzes 1192 gegen die obere Begrenzung 1112 der Aufnahme 1111 zu einem Preßsitz zwischen dem Ansatz 1192 und dem Kastenteilstück 11 bzw. 11′, in dessen Aufnahme 1111 der Ansatz 1192 hineinverschwenkt, speziell dem Grund (1113) der Aufnahme 1111, kommt. Damit ist dann auch eine ungewollte Trennung der zum Kasten zusammengefügten Kastenteilstücke 11 und 11′ durch eine Verlagerung der Kastenteilstücke im Sinne des Doppelpfeiles F in Fig. 1 unterbunden.

Dieser teilbare Flaschenkasten wird in der Weise gehandhabt, daß die zunächst getrennten Kastenteilstücke 11 und 11′ bei in die Trageposition verschwenkten Tragbügeln 119, also bei im Sinne der Pfeile G in Fig. 1 verschwenkten Tragebügel, in der Vertikalen um die Kastenhöhe versetzt einander in der Weise zugeordnet werden, daß die Kupplungsbereiche, also die die Nuten 117 und die die Federn 118 aufweisenden Bereiche, miteinander fluchten. Sodann wird das überhobene Kastenteilstück 11 bzw. 11′ abgesenkt (Pfeil F′ in Fig. 4), wobei sich die Feder 118 des überhobenen Kastenteilstückes 11 in die Nut 117 des darunter befindlichen Kastenteilstückes 11′ einfügt und die Feder 118 des darunter befindlichen Kastenteilstückes 11′ in die Nut 117 des überhobenen Kastenteilstückes 11. Nach vollständigem Absenken des zunächst überhobenen Kastenteilstückes 11 werden die Tragbügel 119 gegen die Kastenteilstücke zurückverschwenkt (Pfeil G′ in Fig. 1), wobei die an jeweils einem der Bügelschenkel vorgesehenen Ansätze 1192 in die entsprechende Aussparung 1111 im anderen Kastenteilstück unter Herstellung einer zusätzlichen form und kraftschlüssigen Verbindung hineinverschwenken. Auf diese Weise ist der komplette Kasten sodann uneingeschränkt wie ein einstückiger Kasten handhabbar. Zur Teilung des Kastens in seine Teilstücke 11 und 11′ werden die Tragbügel 119 wieder in ihre Tragposition überführt (Pfeil G in Fig. 1) und eines der Kastenteilstücke gegenüber dem anderen Kastenteilstück im Sinne des Pfeiles F˝ in Fig. 4 überhoben, bis die Nutfederverbindung 117/118 zwischen den Kastenteilstücken aufgehoben ist.

## Patentansprüche

1. Zweiteiliger Kunststoff-Flaschenkasten mit einer parallel zu einer Außenwand (z.B. 112) verlaufenden Teilung, dessen Teilstücke von Hilfswanden (116) begrenzt werden, mit an den Schmalseiten (111, 113) der Teilstücke (11, 12) angelenkten, gegen die Kastenteilstücke (11, 12) verschwenkbaren Tragbügeln (119), dessen Teilstücke (11, 12) durch an ihnen ausgebildete Kupplungselemente formschlüssig zusammenfaßbar sind, mit folgenden Merkmalen:
- die Kupplungselemente der ausschließlich durch gegenläufige vertikale Verlagerung eines der Teilstücke (11 bzw. 11') gegenüber dem anderen Teilstück (11' bzw. 11) zusammenfaßbaren und teilbaren Kastenteilstücke (11, 11') werden von einer über die Hilfswand (116) vorspringenden, in der Vertikalen über die gesamte Höhe des Kastens sich erstreckenden, stirnseitig aufgeweiteten durchgängigen Feder (118) im Bereich der einen Ecke und ingestalt einer das aufgeweitete Ende der Feder (118), über die gesamte Höhe des Kastens sich vollständig hintergriefenden, in der Vertikalen, erstreckenden, hinterschnittenen, durchgängigen Nut (117) im Bereich der anderen Ecke gebildet,
- der federseitige Schenkel (1191') des außen am Kastenteilstück (11, 12) angesetzten Tragbügels (119) weist eine, gegen das Kastenteilstück (11, 11') im verschwenkten Zustand des Bügels (119) über die Hilfswand (116) vorspringenden, sich zur Stirnseite hin verjüngenden Ansatz (119, 1193) auf, der beim Verschwenken des Bügels (119) gegen das Kastenteilstuck (11, 11') in eine Aussparung (1111) in der stoßenden Außenwand (111) des anderen Kastenteilstücks (11', 11) bis zum Auflaufen auf eine obere Begrenzung (1112) dieser Aussparung hineinverschwenkt.

2. Kunststoff-Flaschenkasten nach Anspruch 1, dadurch gekennzeichnet, daß die Aussparung (1111) zur Aufnahme des Ansatzes (1192) im Abstand von der Kastenoberkante endet und der sich in die Aussparung (1111) einfügende Ansatz (1192) eine entsprechend abgesetzte Kante (1194) aufweist.

3. Kunststoff-Flaschenkasten nach den Ansprüchen 1 und 2, gekennzeichnet, durch einen Preßsitz zwischen der Rückwand der Aufnahme (1111) und dem Ansatz (1192) bei vollständig gegen das Kastenteilstück verschwenktem Tragbügel (119) sich ergebenden Überstand des Ansatzes (1192) über die Hilfswand (116) hinaus.

## Claims

1. Two-part plastics bottle crate with a division extending parallel to one external wall (e.g. 112), the parts of which are defined by auxiliary walls (116), with carrying brackets (119) articulated to the narrow sides (111, 113) of the crate parts (11, 12) and pivotable in the direction of the crate parts (11, 12), which may be combined in a positively locking manner by means of coupling members designed thereon, with the following features:
- the coupling members of the combinable and divisible crate parts (11, 11'), which may be combined exclusively by mutual vertical displacement of one of the parts (11 or 11') relative to the other crate part (11 or 11'), are formed by a continuous tongue (118), projecting over the auxiliary wall (116), extending vertically over the entire height of the crate and widened at the front end, in the region of one corner, and by a continuous groove (117) engaging fully behind this widened end of the tongue (118) and extending vertically over the entire height of the crate, in the region of the other corner,
- the leg (1191') on the tongue side of the carrying bracket (119), mounted externally on the crate part (11, 12), has a projection (1192, 1193) projecting, in the pivoted condition of the bracket (119) against the crate part (11, 11'), over the auxiliary wall (116), and tapering towards the frontal end, said projection (1192, 1193), upon pivoting of the bracket (119) towards the crate part (11, 11'), pivoting into an aperture (1111) in the abutting external wall (111) of the other crate part (11, 11'), until it runs against an upper limit (1112) of this aperture.

2. Plastics bottle crate according to claim 1, characterised in that the aperture (1111) for receiving the projection (1192) terminates at a spacing from the upper edge of the crate, and the projection (1192) to be inserted into the aperture (1111) has a correspondingly offset edge (1194).

3. Plastics bottle crate according to claims 1 and 2, characterised by a press seating between the rear wall of the receiving portion (1111) and the projection (1192), when the projection (1192) projects out over the auxiliary wall (116) due to the carrying bracket (119) being fully pivoted towards the crate part.

## Revendications

1. Casier à bouteilles en matière synthétique en deux parties, avec une partition s'étendant parallèlement à une paroi extérieure (par exemple 112), dont les morceaux sont délimités par des parois auxiliaires (116), avec des étriers supports (119), articulés sur les petits côtés (111,113) des morceaux (11,12), pouvant pivoter vers les morceaux de caisse (11,12), casier dont les éléments partiels (11,12) sont susceptibles d'être assemblés avec ajustement de forme au moyen d' éléments de couplage réalisés sur eux, présentant les propriétés suivantes :
- les éléments de couplage des éléments partiels de casier (11,11'), susceptibles d'être assemblés et séparés exclusivement au moyen d'un déplacement vertical à contresens, de l'un des éléments partiels (11 respectivement 11') par rapport à l'autre élément partiel (11' respectivement 11) sont formés par une languette (118), faisant saillie sur la paroi auxiliaire (116), élargie frontalement et s'étendant verticalement sur toute la hauteur du casier, dans la zone d'un angle et adaptée à la forme d'une rainure (117) continue, avec une contre-dépouille, s'étendant verticalement sur toute la hauteur du casier, qui saisit par l'arrière ta totalité de cette extrémité élargie de la languette (118), dans la zone de l'autre angle,
- la branche (1191') située côté languette de l'étrier support (119) posé extérieurement sur l'élément partiel de casier (11,12) présente un appendice (1192,1193), allant en s'effilant en direction de la face frontale, faisant saillie sur la paroi auxiliaire (116, en direction de l'élément partiel de casier (11,11') lorsque l'étrier (119) est pivoté, appendice qui, lors du pivotement de l'étrier (119) par rapport à l'élément partiel de casier (11,11'), pivote pour pénétrer dans un évidement (1111) ménagé dans la paroi extérieure (111) accostée de l'autre élément partiel (11',11), jusqu'à venir sur une limitation supérieure (1112) de cet évidement.

2. Casier à bouteilles en matière synthétique selon la revendication 1, caractérisé en ce que l'évidement (1111) destiné à recevoir l'appendice (1192) s'achève à distance du bord supérieur de caisse et l'appendice (1192) à introduire dans l'évidement (1111) présente une arête (1194) ayant un décrochement correspondant.

3. Casier à bouteilles en matière synthétique selon les revendications 1 et 2, caractérisé par un appui serré entre la paroi arrière du logement (1111) et l'appendice (1192), lorsque l'étrier support (119) est totalement pivoté contre l'élément partiel de casier, de manière à produire un dépassement de l,appendice (1192) au-dessus de la paroi auxiliaire (116).
